# EUROPÄISCHE PATENTSCHRIFT

(11) **EP 3 509 925 B1**
(45) Veröffentlichungstag und Bekanntmachung des Hinweises auf die Patenterteilung: **04.11.2020**
(21) Anmeldenummer: 17783695.4
(22) Anmeldetag: 07.09.2017
(51) Int. Cl.: B61L 1/14, B61L 1/16, B61L 15/00, B61L 25/02

(54) **VERFAHREN ZUM ERSTELLEN EINER STRECKENPUNKTPASSIERMELDUNG DURCH EINEN FAHRENDEN ZUG**
METHOD FOR CREATING A ROUTE POINT PASSING MESSAGE BY A MOVING TRAIN
PROCÉDÉ DE RÉALISATION D'UN MESSAGE DE PASSAGE D'UN POINT SUR UNE SECTION DE VOIE PAR UN TRAIN ROULANT

(30) Priorität: 07.09.2016 AT 507902016
(43) Veröffentlichungstag der Anmeldung: 17.07.2019
(73) Patentinhaber: Thales Austria GmbH, 1200 Wien (AT)
(72) Erfinder: VEIDER, Alfred, 1200 Wien (AT); KLEIN, Jean-Pierre, 1200 Wien (AT)
(74) Vertreter: Gibler & Poth Patentanwälte KG
(86) Internationale Anmeldenummer: PCT/AT2017/000061
(87) Internationale Veröffentlichungsnummer: WO 2018/045401

(56) Entgegenhaltungen:
- WO-A1-03/013935
- DE-A1-102013 101 927

## Beschreibung

Die Erfindung betrifft ein Verfahren zum Erstellen einer Streckenpunktpassiermeldung durch einen fahrenden Zug gemäß dem Oberbegriff des Patentanspruches 1.

Aufgrund der Masse und Geschwindigkeit von Zügen sowie der geringen Reibung zwischen Schienen und Stahlrädern weisen Züge einen Bremsweg auf, welcher derart lange ist, dass ein Fahren auf Sicht bei sog. Vollbahnen praktisch nicht möglich ist. Eine Strecke bzw. ein Streckenabschnitt wird daher durch ein Stellwerk bzw. ein Radio Block Center überwacht, welche gegebenenfalls eine Fahrwegsfreigabe für einen Zug erteilen.

Um festzustellen, ob ein Streckenabschnitt belegt oder frei ist, wird streckenseitige Infrastruktur benötigt bzw. verwendet, deren Daten ausgewertet werden. Dies sind hauptsächlich sog. Gleiskreise und/oder Achszähleinrichtungen, welche an bestimmten Punkten der Strecke verbaut sind.

Nachteilig an derartigen bekannten Systemen sind die hohen Anforderungen an die Infrastruktur, da an der Strecke entsprechende Gleiskreise und/oder Achszählsysteme angeordnet sein müssen. Aufgrund der rauen Einsatzumgebung und der geforderten hohen Verfügbarkeit sind derartige Anlagen technisch sehr aufwendig und entsprechend kostenintensiv. Da diese Systeme wiederum unbeweglich sind, ergibt sich daraus zudem der Nachteil eines festen Rasters an Gleisabschnitten bzw. Streckenabschnitten, welche nicht einfach verändert werden können. Diese fest vorgegebenen Abschnitte limitieren daher den Zugdurchsatz auf einer ganzen Strecke, da ein Abschnitt erst freigegeben werden kann, wenn ein Zug diesen verlassen hat. WO 03/013935 A1 beschreibt ein rein zugseitiges System zum Feststellen der Integrität eines Zuges sowie zum Erstellen einer Gleisfreimeldung. Dabei wird ein beliebiger bzw. frei wählbarer Punkt auf der Strecke ausgewählt, und geprüft, ob dieser frei wählbare Punkt vollständig durch den Zug passiert wurde, woraufhin eine entsprechende Meldung an ein RBC versendet wird.

Die DE 10 2013 101 927 A1 beschreibt ein System zum Feststellen einer Gleisfreimeldung, wobei jedoch streckenseitig fest verbaute Balisen Verwendung finden.

Aufgrund des immensen verfügbaren Streckennetzes bei Vollbahnen, im Gegensatz zu abgeschlossenen Systemen wie etwa U-Bahnen, sind Veränderungen in diesem Bereich nur schwer umsetzbar, da neben der geforderten hohen Zuverlässigkeit und Sicherheit auch eine Kompatibilität mit bestehenden Anlagen gefordert ist.

Aufgabe der Erfindung ist es daher ein Verfahren der eingangs genannten Art anzugeben, mit welchem die genannten Nachteile vermieden werden können, mit welchem ein Betrieb einer Strecke bei Vollbahnen ohne streckenseitige Sensoren möglich ist, und welches kompatibel mit der Freigabe eines Streckenabschnitts durch ein Stellwerk oder ein Radio Block Center ist.

Erfindungsgemäß wird dies durch die Merkmale des Patentanspruches 1 erreicht.

Dadurch kann die streckenseitige Infrastruktur deutlich reduziert werden. Dadurch kann auf streckenseitige Sensorsysteme zur Überwachung von Streckenabschnitten, wie insbesondere Gleiskreise und/oder Achszählanlagen bzw. -systeme, im Wesentlichen gänzlich verzichtet werden. Dadurch kann sowohl der technische als auch der finanzielle Aufwand zum Bau und Betrieb einer Gleisstrecke für Vollbahnen erheblich reduziert werden. Dabei können die betrieblichen Abläufe im Wesentlichen unverändert beibehalten werden. Dabei ist im Wesentlichen keine Veränderung an einem Stellwerk oder einem Radio Block Center erforderlich. Zudem ist ein kombinierter Betrieb mit weiterhin real existierenden Gleiskreisen und/oder Achszählanlagen problemlos möglich. Dem Stellwerk erscheint der erste und weitere Streckenpunkte im gegenständlichen Kontext wie weitere real existierende Gleiskreise und/oder Achszählanlagen. Dadurch kann ein Zug selbst einen Gleisabschnitt als frei, daher als vollständig bzw. integer durchfahren, melden. Da die Streckenpunkte lediglich Wegmarken darstellen, können diese auch den Anforderungen entsprechend in deren Lage und Häufigkeit dynamisch den jeweiligen Anfordernden entsprechend an der Strecke verteilt werden, wodurch die Anzahl der Züge, welche eine Strecke befahren dürften, erhöht werden kann.

Die Unteransprüche betreffen weitere vorteilhafte Ausgestaltungen der Erfindung.

Ausdrücklich wird hiermit auf den Wortlaut der Patentansprüche Bezug genommen, wodurch die Ansprüche an dieser Stelle durch Bezugnahme in die Beschreibung eingefügt sind und als wörtlich wiedergegeben gelten.

Die Erfindung wird unter Bezugnahme auf die beigeschlossenen Zeichnungen, in welchen lediglich bevorzugte Ausführungsformen beispielhaft dargestellt sind, näher beschrieben. Dabei zeigt:
Fig. 1 ein Blockschaltbild einer ersten Anordnung zur Durchführung des gegenständlichen Verfahrens;
Fig. 2 ein Blockschaltbild einer zweiten Anordnung zur Durchführung des gegenständlichen Verfahrens;
Fig. 3 ein Blockschaltbild einer Anordnung gemäß dem Stand der Technik; und
Fig. 4 ein Blockschaltbild einer Gleisstrecke mit einer Kombination einer Anordnung nach den Fig. 1 oder 2 sowie einer Anordnung nach Fig. 3.

Die Fig. 1 und 2 zeigen jeweils Anordnungen zur Durchführung eines Verfahrens zum Erstellen einer Streckenpunktpassiermeldung durch einen fahrenden Zug 1, wobei an Bord des fahrenden Zuges 1 wenigstens eine Position eines Zuganfanges 2 des Zuges 1 durch wenigstens ein erstes Navigationssystem 3 bestimmt wird, wobei an Bord des Zuges 1 ein erster Zeitpunkt erfasst wird, an dem der Zuganfang 3 einen vorgebbaren ersten Streckenpunkt 4 passiert, wobei an Bord des Zuges 1 erfasst wird, ob der Zug 1 in vollständiger Zusammenstellung den ersten Streckenpunkt 4 passiert, wobei wenn der Zug 1 in vollständiger Zusammenstellung den ersten Streckenpunkt 4 passiert hat, an Bord des Zuges 1 eine Streckenpunktpassiermeldung erzeugt und gesendet wird, welche Streckenpunktpassiermeldung den ersten Streckenpunkt 4 als von dem Zug 1 vollständig passiert ausweist.

Dadurch kann die streckenseitige Infrastruktur deutlich reduziert werden. Dadurch kann auf streckenseitige Sensorsysteme zur Überwachung von Streckenabschnitten, wie insbesondere Gleiskreise und/oder Achszählanlagen 20 bzw. -systeme mit Achszählsensoren 21, im Wesentlichen gänzlich verzichtet werden. Dadurch kann sowohl der technische als auch der finanzielle Aufwand zum Bau und Betrieb einer Gleisstrecke 16 für Vollbahnen erheblich reduziert werden. Dabei können die betrieblichen Abläufe im Wesentlichen unverändert beibehalten werden. Dabei ist im Wesentlichen keine besondere Veränderung an einem Stellwerk 6 oder einem Radio Block Center 11 erforderlich. Eventuell sind die betreffenden bestehenden Anlagen um nachrichtentechnische Schnittstellen zu erweitern bzw. ergänzen.

Es ist ebenfalls ein kombinierter Betrieb mit weiterhin real existierenden Gleiskreisen und/oder Achszählanlagen 20, wie diese etwa in Fig. 3 dargestellt sind, möglich und bevorzugt vorgesehen. Fig. 3 zeigt dabei eine herkömmliche Anordnung aus Achszählanlage 20 mit zwei Achszählsensoren 21, welche eine Gleisstrecke 16 einschließen. Die Achszählanlage 20 ist sowohl mit den Achszählsensoren 21 als auch dem Stellwerk 6 leitungsgebunden nachrichtentechnisch verbunden.

Als kombinierter Betrieb wird insbesondere verstanden, dass Teile einer Strecke, sog. Streckenblöcke, entsprechend dem Stand der Technik, wie beispielsweise in Fig. 3 dargestellt, abgesichert sind, und andere Teile der Strecke bzw. andere Streckenblöcke entsprechend dem gegenständlichen Verfahren gesichert sind. Ein Zug bewegt sich daher bei einer Fahrt auf einer solchen Strecke abwechselnd auf herkömmlich abgesicherten Streckenblöcken sowie auf Streckenblöcken, welche gemäß dem gegenständlichen Verfahren abgesichert sind. Fig. 4 zeigt eine schematische Darstellung einer derartigen Strecke, wobei neben einem ersten und einem zweiten Streckenpunkt 4, 5 ein dritter Streckenpunkt 23 dargestellt ist. Dem folgt ein Teil der Strecke, welcher mit Achszählsensoren 21 ausgestattet ist.

Dem Stellwerk 6 erscheinen der erste und weitere Streckenpunkte 4, 5 im gegenständlichen Kontext wie weitere real existierende Gleiskreise und/oder Achszählsensoren 21. Dadurch kann ein Zug 1 selbst einen Gleisabschnitt 16 als frei, daher als vollständig bzw. integer durchfahren, melden. Dies kann aber auch weiterhin durch ein Radio Block Center 11 bzw. ein Stellwerk 6 erfolgen. Da die Streckenpunkte 4, 5 lediglich Wegmarken darstellen, können diese auch den Anforderungen entsprechend in deren Lage und Häufigkeit dynamisch den jeweiligen Anfordernden entsprechend an der Strecke verteilt werden, wodurch die Anzahl der Züge 1, welche eine Strecke befahren dürften, erhöht werden kann.

In den Fig. 1, 2 und 3 ist jeweils ein Zug dargestellt, wobei lediglich das Triebfahrzeug 13 sowie der letzte Waggon 14 dargestellt sind. Allfällige weitere Waggons sind durch das gepunktete Feld 17 veranschaulicht.

Als Streckenpunktpassiermeldungen wird insbesondere eine Nachricht verstanden, welche die Information enthält, ob in einen bestimmten Gleisabschnitt ein Zug 1 in dessen vollständiger Zusammenstellung bzw. Integrität eingefahren bzw. ausgefahren ist, daher ob der Zug 1 einen Streckenpunkt vollständig überfahren bzw. passiert hat.

An Bord eines Zuges 1 wird wenigstens eine Position eines Zuganfanges 2 des Zuges 1, dies kann ein beliebiger Bezugspunkt am ersten Waggon bzw. am Triebfahrzeug 13, wie etwa die erste Achse, sein, durch wenigstens ein erstes Navigationssystem 3 bestimmt. Die betreffende Position des Zuges 1 wird sich bei bestimmungsgemäßem Einsatz des Zuges 1 auf einer Gleisstrecke 16 befinden. Der Zug 1, insbesondere das Triebfahrzeug 13, weist entsprechend ein erstes Navigationssystem 3 bzw. Teile desselben auf. Bevorzugt ist in dem Triebfahrzeug 13 daher ein Trägheitsnavigationssystem und/oder ein Empfänger für GPS und/oder GNSS angeordnet. Es können auch andere Navigationsgerätschaften verwendet werden, wie etwa Loran-C-Empfänger oder die in der Luftfahrt verwendeten Empfänger für VOR/DME. Weiters kann über das Geschwindigkeitsprofil die Position auf der Strecke zwischen bekannten Wegmarken gekoppelt werden. Insbesondere durch Kombination mehrerer derartiger Verfahren kann die Position des Zuges 1 auf der Strecke ausreichend genau bestimmt werden.

Es wird an Bord des Zuges 1 erfasst, zu welchem ersten Zeitpunkt der Zuganfang 2 einen vorgebbaren ersten Streckenpunkt 4 passiert. In den Fig. 1 und 2 sind ein erster und ein zweiter Streckenpunkt 4, 5 eingezeichnet. Diese sind jeweils durch ein Kreuz angegeben. Bei diesen Streckenpunkten 4, 5 handelt es sich um willkürlich bzw. entsprechend betrieblichen Erfordernissen definierte Punkte entlang der Gleise. Diese sind frei vorgebbar. Es ist zu beachten, dass die in Fig. 1 und 2 eingezeichneten Kreuze an der realen Strecke nicht aufscheinen müssen. Eine entsprechende, insbesondere optische, Kennzeichnungen der Streckenpunkte 4, 5 ist in der Realität zwar möglich, jedoch nicht zwingend erforderlich.

An dem ersten, zweiten oder weiteren Streckenpunkten 4, 5, 23 sind bevorzugt keine streckenseitigen Infrastruktureinrichtungen angeordnet. Insbesondere ist dort weder eine Achszählanlage 20, Achszählsensoren 21 und/oder ein Gleiskreis angeordnet. Es ist an sich auch nicht erforderlich, dass ein derartiger Streckenpunkt 4, 5 überhaupt sichtbar gekennzeichnet ist.

Da keinerlei streckenseitige Infrastruktur erforderlich ist, ist weiters bevorzugt vorgesehen, dass eine Position des ersten Streckenpunkts 4 bedarfsabhängig, insbesondere von einem Stellwerk 6 und/oder einem Radio Block Center 11, generiert und an den Zug 1 übermittelt wird. Dadurch kann die Kapazität einer Strecke an den Bedarf angepasst werden, indem etwa eine größere Anzahl an Streckenpunkten 4, 5 über eine bestimmte Streckenlänge vergeben wird.

Es wird an Bord des Zuges weiters erfasst, ob der Zug 1 in vollständiger Zusammenstellung den ersten Streckenpunkt 4 passiert. Dies wird auch als Integrität des Zuges 1 bezeichnet, und betrifft den Umstand bzw. die Frage, ob der Zug 1 noch sämtliche Waggons 14, 17 aufweist, aus denen der Zug 1 besteht bzw. bestehen sollte. Daher, ob sich ein oder mehrere Waggons 14, 17 abgekuppelt haben oder nicht.

Diese sog. Integrität des Zuges 1 kann auf unterschiedliche Weise detektiert werden.

Gemäß einer ersten bevorzugten Ausführungsform ist vorgesehen, dass zur Ermittlung der vollständigen Zusammenstellung des Zuges 1 eine Position eines Zugendes 7 des Zuges 1 durch wenigstens ein zweites Navigationssystem 8 bestimmt wird. Entsprechend ist vorgesehen, dass der das Zugende 7 bildende letzte Waggon 14 des Zuges 1 ein zweites Navigationssystem 8 aufweist, welches bevorzugt entsprechend dem ersten Navigationssystem 3 ausgebildet ist. Weiters weist der letzte Waggon 14 bzw. das zweite Navigationssystem 8 Kommunikationsmittel auf, um mit dem Triebfahrzeug 13 bzw. einer in diesem angeordneten sog. On Board Unit 18 zu kommunizieren. Fig. 1 zeigt entsprechende Antennen 15. Aus einer ständigen Überwachung der relativen Position der beiden Navigationssysteme 3, 8 sowie gegebenenfalls auch deren Geschwindigkeiten kann einfach ermittelt werden, ob die Integrität bzw. Vollständigkeit des Zuges 1 weiterhin gegeben ist. Fig. 1 zeigt ein Blockschaltbild einer entsprechenden Anlage.

Durch das zweite Navigationssystem 8 kann weiters auch die Genauigkeit der gesamten Positionsbestimmung über das erste wie auch das zweite Navigationssystem 3, 8 verbessert werden. Die Positionsbestimmung durch beide Navigationssysteme 3, 8 erfolgt jeweils in einem erheblichen Abstand zueinander. Züge weisen oftmals Längenausdehnung von mehreren Hundert Metern auf. Bei der bevorzugten Ausbildung des ersten und zweiten Navigationssystems 3, 8 umfassend Satellitennavigationsgerät ergibt sich die Situation, dass die beiden Navigationssysteme 3, 8 aufgrund unterschiedlicher Positionen auch unterschiedliche "Sicht" auf die Satelliten haben, mit entsprechend unterschiedlichen Schnittlinien und unterschiedlicher Genauigkeit bei der Standortbestimmung. Durch das erste Navigationssystem 3 am Zuganfang 2 und das zweite Navigationssystem 8 am Zugende 7 kann somit nicht nur die Integrität des Zuges ermittelt werden, sondern auch die Redundanz sowie die Genauigkeit bei der Standortbestimmung erhöht werden.

Gemäß einer zweiten bevorzugten Ausführungsform ist vorgesehen, dass zur Ermittlung der vollständigen Zusammenstellung des Zuges 1 eine durch den gesamten Zug 1 verlaufende Signalleitung 9 auf Vollständigkeit geprüft wird, etwa indem eine Signallaufzeit durch die Signalleitung 9 gemessen wird. Bei der Signalleitung 9 kann es sich etwa um eine elektrische Leitung und/oder eine Funkstrecke handel. Bevorzugt ist vorgesehen, dass die Signalleitung 9 die durch jeden Zug 1 einer Vollbahn verlaufende Druckluftbremsleitung ist, und dass die Laufzeit eines, in diese eingespeisten Ultraschallsignals gemessen und überwacht wird. Dies hat den Vorteil, dass keine weiteren baulichen Veränderungen an den Waggons 14, 17 des Zuges 1 vorgenommen werden müssen. Fig. 2 zeigt ein Blockschaltbild einer entsprechenden Anlage, wobei Bezugszeichen 19 eine entsprechende zugeigene Einheit zur Feststellung der Zugintegrität bezeichnet.

Gemäß einer dritten bevorzugten Ausführungsform ist vorgesehen, dass zur Ermittlung der vollständigen Zusammenstellung des Zuges 1 ein über wenigstens ein Rad 10 des Zuges 1 aufgenommenes Körperschallsignal ausgewertet wird. Dabei ist etwa vorgesehen, dass über ein Rad 10 ein Körperschallsignal in das System aus Zug 1 und Schienen eingebracht wird, und die Antwort auf dieses Signal ausgewertet wird.

Wenn bzw. sobald festgestellt wurde, dass der Zug 1 in vollständiger Zusammenstellung den ersten Streckenpunkt 4 passiert hat, wird an Bord des Zuges 1 eine Streckenpunktpassiermeldung erzeugt und gesendet, welche Streckenpunktpassiermeldung den ersten Streckenpunkt 4 als durch den Zug 1 vollständig passiert ausweist.

Wenn bzw. sobald festgestellt wurde, dass der Zug 1 in unvollständiger Zusammenstellung den ersten Streckenpunkt 4 passiert hat, wird an Bord des Zuges 1 eine Streckenpunktpassiermeldung erzeugt und gesendet, welche Streckenpunktpassiermeldung den ersten Streckenpunkt 4 als durch den Zug 1 unvollständig passiert ausweist.

Die betreffenden Streckenpunktpassiermeldungen werden bevorzugt wenigstens von einem Radio Block Center 11 empfangen, wobei auch vorgesehen sein kann, dass die Streckenpunktpassiermeldungen von einem Empfänger empfangen und an das Radio Block Center 11 weitergeleitet werden.

Die Streckenpunktpassiermeldungen werden drahtlos vom Zug gesendet. Bevorzugt werden die Streckenpunktpassiermeldungen mittels GSM-R und/oder GSM gesendet, wobei auch andere Kommunikationsmittel, Protokolle bzw. Kanäle vorgesehen sein können, etwa TETRA, WLAN oder Iridium. Das Triebfahrzeug 13 weist entsprechende Kommunikationsmittel und Antennen 15 auf.

Das Triebfahrzeug 13 weist weiters eine entsprechende rechnertechnische Ausrüstung zur Durchführung des gegenständlichen Verfahrens auf, wobei insbesondere vorgesehen ist, dass das gegenständliche Verfahren zugseitig auf einer On Board Unit 18 eines ETCS konformen Zuges abläuft.

Die Streckenpunktpassiermeldungen enthalten bereits als solche die Information ob ein Streckenabschnitt durch einen Zug 1 belegt oder aber frei ist. Bevorzugt ost jedoch vorgesehen, das gegenständliche Verfahren in bestehende Infrastruktur einzubinden. Bevorzugt ist daher in Weiterbildung der Erfindung Verfahren zum Erstellen von Gleisfreimeldesensordaten vorgesehen, welche bevorzugt den Ausgangsdaten entsprechen, wie diese von Gleisfreimeldeanlagen, insbesondere von Achszählsensoren 20, entsprechen. Dabei ist vorgesehen, dass die vom Zug 1 gesendeten gegenständlichen Streckenpunktpassiermeldungen empfangen werden, und auf Basis der Streckenpunktpassiermeldungen die Gleisfreimeldesensordaten erzeugt werden.

Insbesondere ist dabei vorgesehen, dass die wenigstens eine Streckenpunktpassiermeldung bzw. die Mehrzahl an Streckenpunktpassiermeldungen vom Radio Block Center 11 empfangen wird, welches über entsprechende Empfangsmittel verfügt. Es kann dabei weiters vorgesehen sein, dass die Gleisfreimeldesensordaten, insbesondere die Gleisfreimeldung, von dem Radio Block Center 11 selbst erstellt werden. Dies erfordert eine entsprechende rechnermäßige Anpassung bzw. Adaption des Radio Block Center 11.

Besonders bevorzugt, und wie in den Fig. 1, 2 und 4 dargestellt, ist vorgesehen, dass die Gleisfreimeldesensordaten von einer, funktional zwischen dem Radio Block Center 11 und einer Achszählanlage 20 angeordneten Gleisfreimeldesensordaten-Einheit 22 erstellt wird. Durch eine solche Gleisfreimeldesensordaten-Einheit 22 ist insbesondere keine Anpassung einer Achszählanlage 20 oder eines Stellwerks 6 erforderlich. All diese Komponenten arbeiten weiterhin so als ob an der Strecke herkömmliche Gleisfreimeldeanlagen in Verwendung wären. Das Radio Block Center 11 muss lediglich den Empfang und die Weiterleitung der Daten gewährleisten, was bei modernen rechnergestützten Anlagen in der Regel ohne besonders weitreichende Anpassungen möglich ist. Die Gleisfreimeldesensordaten-Einheit 22 kann lokal im Bereich des Radio Block Center 11 oder einer Achszählanlage 20 oder aber separat hievon angeordnet sein. Die Gleisfreimeldesensordaten-Einheit 22 emuliert für die funktional nachgeordneten Komponenten das Vorhandensein streckenseitiger Sensoren.

Bevorzugt ist weiters ein Verfahren zur Steuerung eines Gleisbetriebes vorgesehen, wobei gegenständliche Gleisfreimeldesensordaten an eine Achszählanlage 20 gesendet werden. Die Achszählanlage 20 verarbeitet die Gleisfreimeldesensordaten als ob diese Daten von Achszählsensoren 21 stammen würden. Entsprechend erstellt die Achszählanlage 20 aus den Gleisfreimeldesensordaten eine Gleisabschnittsbelegungsmeldung, insbesondere eine sog. Gleisfreimeldung, und übermittelt diese an das jeweils angeschlossene bzw. zuständige Stellwerk 6. Das Stellwerk 6 gesteuert auf Basis dieser Gleisabschnittsbelegungsmeldung wenigstens eine Weiche 12 und/oder wenigstens eine Signalanlage der Gleisanlage.

## Patentansprüche

1. Verfahren zum Erstellen einer Streckenpunktpassiermeldung durch einen fahrenden Zug (1), wobei an Bord des fahrenden Zuges (1) wenigstens eine Position eines Zuganfanges (2) des Zuges (1) durch wenigstens ein erstes Navigationssystem (3) bestimmt wird, wobei an Bord des Zuges (1) ein erster Zeitpunkt erfasst wird, an dem der Zuganfang (2) einen vorgebbaren ersten Streckenpunkt (4) passiert, wobei an Bord des Zuges (1) erfasst wird, ob der Zug (1) in vollständiger Zusammenstellung den ersten Streckenpunkt (4) passiert, wobei wenn der Zug (1) in vollständiger Zusammenstellung den ersten Streckenpunkt (4) passiert hat, an Bord des Zuges (1) eine Streckenpunktpassiermeldung erzeugt und gesendet wird, welche Streckenpunktpassiermeldung den ersten Streckenpunkt (4) als von dem Zug (1) vollständig passiert ausweist, **dadurch gekennzeichnet, dass** der ersten Streckenpunkt (4) frei von streckenseitigen Infrastruktureinrichtungen ist, und dass eine Position des ersten Streckenpunkts (4) zur Anpassung einer Kapazität einer Strecke an einen Bedarf generiert und an den Zug (1) übermittelt wird.

2. Verfahren nach Anspruch 1, **dadurch gekennzeichnet, dass** die Position des ersten Streckenpunkts (4) von einem Stellwerk (6) und/oder einem Radio Block Center (11) generiert und an den Zug (1) übermittelt wird.

3. Verfahren nach Anspruch 1 oder 2, **dadurch gekennzeichnet, dass** wenn der Zug (1) in unvollständiger Zusammenstellung den ersten Streckenpunkt (4) passiert hat, an Bord des Zuges (1) eine Streckenpunktpassiermeldung erzeugt und, vorzugsweise an ein Stellwerk (6), gesendet wird, welche Streckenpunktpassiermeldung den ersten Streckenpunkt (4) als durch den Zug (1) unvollständig passiert ausweist.

4. Verfahren nach einem der Ansprüche 1 bis 3, **dadurch gekennzeichnet, dass** zur Ermittlung der vollständigen Zusammenstellung des Zuges (1) eine Position eines Zugendes (7) des Zuges (1) durch wenigstens ein zweites Navigationssystem (8) bestimmt wird.

5. Verfahren nach einem der Ansprüche 1 bis 4, **dadurch gekennzeichnet, dass** der erste Streckenpunkt (4) frei vorgebbar ist.

6. Verfahren nach einem der Ansprüche 1 bis 4, **dadurch gekennzeichnet, dass** der erste Streckenpunkt (4) frei von Achszählsensoren (21) und/oder einem Gleiskreis ist.

7. Verfahren nach einem der Ansprüche 1 bis 6, **dadurch gekennzeichnet, dass** die Gleisabschnittsbelegungsmeldung mittels GSM-R und/oder GSM gesendet wird.

8. Verfahren nach einem der Ansprüche 1 bis 7, **dadurch gekennzeichnet, dass** das erste Navigationssystem (3) und/oder das zweite Navigationssystem (8) jeweils wenigstens einen GNSS-Empfänger umfasst.

## Claims

1. Method for generating a route point passing message by a moving train (1), wherein on board of the moving train (1) at least one position of a train front (2) of the train (1) is determined by at least one first navigation system (3), wherein on board of the train (1) a first point in time at which the train front (2) passes a predeterminable first route point (4) is detected, wherein on board of the train (1) it is detected whether the train (1) passes the first route point (4) in complete formation, wherein, when the train (1) has passed the first route point (4) in complete formation, a route point passing message is generated and transmitted on board of the train (1), which route point passing message identifies the first route point (4) as having been completely passed by the train (1), **characterized in that** the first route point (4) is free of trackside infrastructure devices, and **in that** a position of the first route point (4) is generated for adapting a capacity of a route to a demand and is transmitted to the train (1).

2. Method according to claim 1, **characterized in that** the position of the first track point (4) is generated by an interlocking (6) and/or a radio block center (11) and is transmitted to the train (1).

3. Method according to claim 1 or 2, **characterized in that** when the train (1) has passed the first route point (4) in an incomplete formation, a route point passing message is generated on board of the train (1) and is transmitted, preferably to an interlocking (6), which route point passing message identifies the first route point (4) as having been passed incompletely by the train (1).

4. Method according to one of claims 1 to 3, **characterized in that** in order to determine the complete formation of the train (1), a position of a train end (7) of the train (1) is determined by at least one second navigation system (8).

5. Method according to one of claims 1 to 4, **characterized in that** the first route point (4) can be freely specified.

6. Method according to one of claims 1 to 4, **characterized in that** the first route point (4) is free of axle counting sensors (21) and/or a track circuit.

7. Method according to one of claims 1 to 6, **characterized in that** the track section occupancy message is transmitted by means of GSM-R and/or GSM.

8. Method according to one of claims 1 to 7, **characterized in that** the first navigation system (3) and/or the second navigation system (8) each comprises at least one GNSS receiver.

## Revendications

1. Procédé pour la création d'un message de franchissement d'un point de ligne par un train (1) en circulation, dans lequel au moins une position d'une tête (2) du train (1) est déterminée à bord du train (1) en circulation par au moins un premier système de navigation (3), et dans lequel un premier instant auquel la tête du train (2) franchit un premier point de ligne (4) pouvant être prédéterminé est saisi à bord du train (1), dans lequel le fait que la formation entière du train (1) a franchi le premier point de ligne (4) est déterminé à bord du train (1), dans lequel, quand la formation entière du train (1) a franchi le premier point de ligne (4), un message de franchissement d'un point de ligne est généré à bord du train (1), lequel message de franchissement d'un point de ligne signale que le premier point de ligne (4) a été entièrement franchi par le train (1), **caractérisé en ce que** le premier point de ligne (4) ne comporte pas d'équipements d'infrastructure au sol et **en ce qu'**une position du premier point de ligne (4) est générée et transmise au train (1) pour adapter une capacité d'une ligne à un besoin.

2. Procédé selon la revendication 1, **caractérisé en ce que** la position du premier point de ligne (4) est générée et transmise au train (1) par un poste d'aiguillage (6) et/ou par un centre de block radio (11).

3. Procédé selon la revendication 1 ou 2, **caractérisé en ce que**, quand la formation du train (1) franchit incomplètement le premier point de ligne (4), un message de franchissement d'un point de ligne est généré à bord du train (1) et transmis, de préférence à un poste d'aiguillage (6), ce message de franchissement d'un point de ligne signalant que le premier point de ligne (4) a été franchi incomplètement par le train (1).

4. Procédé selon l'une des revendications 1 à 3, **caractérisé en ce qu'**afin de déterminer la formation entière du train (1), la position d'une queue (7) du train (1) est déterminée par au moins un deuxième système de navigation (8).

5. Procédé selon l'une des revendications 1 à 4, **caractérisé en ce que** le premier point de ligne (4) peut être librement défini.

6. Procédé selon l'une des revendications 1 à 4, **caractérisé en ce que** le premier point de ligne (4) ne comporte pas de compteurs d'essieux (21) et/ou pas de circuit de voie.

7. Procédé selon l'une des revendications 1 à 6, **caractérisé en ce que** le message d'occupation du tronçon de voie est émis par GSM-R et/ou GSM.

8. Procédé selon l'une des revendications 1 à 7, **caractérisé en ce que** le premier système de navigation (3) et/ou le deuxième système de navigation (8) comprennent chacun au moins un récepteur GNSS.
